# EUROPÄISCHE PATENTSCHRIFT

(11) **EP 1 830 126 B1**
(45) Veröffentlichungstag und Bekanntmachung des Hinweises auf die Patenterteilung: **08.10.2008**
(21) Anmeldenummer: 07003972.2
(22) Anmeldetag: 27.02.2007
(51) Int. Cl.: F23B 50/06, F23B 80/00, F24B 5/04

(54) **Heizkessel für Bio-Festbrennstoffe**
Boiler for solid bio fuel
Chaudière pour combustibles solides biologiques

(30) Priorität: 01.03.2006 DE 102006009335
(43) Veröffentlichungstag der Anmeldung: 05.09.2007
(73) Patentinhaber: Viessmann Werke GmbH & Co. KG, 35107 Allendorf (DE)
(72) Erfinder: Dworiankin, Leo, 59969 Hallenberg (DE)
(74) Vertreter: Wolf, Michael

(56) Entgegenhaltungen:
- AT-B- 400 180
- DE-A1- 3 737 661
- DE-A1- 19 612 045
- DE-C1- 19 646 525

## Beschreibung

Die Erfindung betrifft einen Heizkessel für Bio-Festbrennstoffe gemäß dem Oberbegriff des Patentanspruchs 1.

Ein Heizkessel für Bio-Festbrennstoffe der eingangs genannten Art ist nach der DE 196 12 045 A1 bekannt. Dieser besteht aus einem Gehäuse mit einem eine Primärluftzufuhr aufweisenden Brennstoff-Füllraum, unter dem, durch einen Zwischenboden abgeteilt, ein Aschfallsammelraum angeordnet ist, wobei im Zwischenboden eine mit einer Sekundärluftzufuhr versehene, zum Aschfallsammelraum führende und in Form eines Fallstromschachtes ausgebildete Vergasungs- und Brennzone angeordnet ist, wobei vom unteren Ende des Fallstromschachtes aus ein quer zur Achse des Fallstromschachtes orientierter, in den Aschfallsammelraum ausmündender Ausbrandkanal abgeht.

Ein weiterer Heizkessel der genannten Art ferner ist nach der DE 37 37 661 A1 bekannt. Bei diesem Heizkessel ist der Füllraum durch eine zum Füllraum hin ebene Bodenplatte aus Schamott vom nachgeordneten Brennraum getrennt und weist einen sich über die ganze Füllraumtiefe erstreckenden Schlitz auf, der in eine so genannte heiße, im Querschnitt etwa herzförmige, in der Bodenplatte ausgeformte Brennkammer führt, in der sich mittig ein Sekundärluftzufuhrrohr erstreckt. Vertikal unter dem oberen Schlitz befindet sich ein etwas querschnittskleinerer, in einen Nachschaltbrennraum führender Schlitz, unter dem eine Auffangschale angeordnet ist, die die anfallende Asche aufnimmt und die aus der heißen Brennkammer abströmenden Heiz- bzw. Rauchgase umlenkt und zum Rauchgasabzug des Kesselgehäuses führt. Es mag dahingestellt bleiben, inwieweit sich im Betrieb die durch das Sekundärluftzufuhrrohr zusätzlich verengte heiße, nur durch einen Spalt zugängliche Brennkammer verstopft, nach Verlassen der heißen Brennkammer steht den abströmenden Heizgasen aber praktisch der ganze Aschesammelraum zur Verfügung, der einer gebündelten Heizgasführung und damit gezielten Nachverbrennung entgegensteht. Außerdem läßt dieser Heizkessel nach der DE 37 37 661 A1 eine wünschenswert kompakte Bauweise vermissen, da dieser, im Horizontalschnitt gesehen, einen länglichen, relativ tiefen Zuschnitt hat und außerdem wegen der Anordnung der Auffang- und Gasführungsleitschale einen nahezu gleich großen Raum verlangt wie der Füllschacht.

Ausgehend von einem Heizkessel nach der DE 196 12 045 A1 liegt der Erfindung die Aufgabe zugrunde, einen solchen Kessel möglichst kompakt auszubilden, und zwar unter der Maßgabe einer weiterhin guten Verbrennung.

Diese Aufgabe ist mit einem Heizkessel für Bio-Festbrennstoffe der eingangs genannten Art nach der Erfindung durch die im Kennzeichen des Patentanspruchs 1 angeführten Merkmale gelöst.

Nach der Erfindung ist also vorgesehen, dass der Ausbrandkanal in Hauptströmungsrichtung gekrümmt ausgebildet ist.

Mit anderen Worten ausgedrückt, besteht die Erfindung im Kern darin, den Ausbrandkanal vom Fallstromschacht ausgehend zum Aschfallsammelraum nicht direkt radial (also geradlinig), sondern mindestens mit einer Krümmung zu versehen, die zur Folge hat, dass die Ausbrandstrecke - trotz kompakter Bauweise des Gehäuses - vergleichsweise lang ist. Unter Hauptströmungsrichtung ist dabei die Richtung der Strömung zu verstehen, die das Gas vom Ende des Fallstromschachtes bis zur Ausmündung des Ausbrandkanals zurücklegt. Mögliche, durch Turbulenz verursachte Strömungskomponenten in Querrichtung zur Hauptströmungsrichtung sind dabei für die Verbrennung förderlich, für die Definition der Hauptströmungsrichtung aber unbeachtlich.

Durch die erfindungsgemäße Ausbildung des Heizkessels, wonach ferner die im Zwischenboden befindliche Vergasungs- und Brennzone in Form eines zentrisch im Zwischenboden angeordneten, füllraumseitig mit einem Rost abgedeckten Fallstromschachtes ausgebildet ist, wird zum Einen im Gegensatz zu einer längsschlitzartigen Gaseinführung vom Füllraum her schon einmal für eine gezielt radial orientierte und damit vergleichmäßigte Gaseinleitung in die Vergasungs- und Brennzone gesorgt, wobei außerdem, da die Wandung des Fallstromschachtes die Sekundärluftzufuhr enthält, der Querschnitt des Fallstromschachtes nicht durch eine innere Sekundärluftzufuhr reduziert wird. Zum Anderen ist dann noch, da, wie gesagt, vom unterem Ende des Fallstromschachtes aus ein im Wesentlichen quer zur Achse des Fallstromschachtes orientierter, in den Aschfallsammelraum ausmündender, gekrümmter Ausbrandkanal abgeht, für eine gebündelte Abgasführung bis zum Aschfallsammelraum gesorgt, die einen guten Ausbrand gewährleistet. Der Begriff Ausbrandkanal ist dabei im Sinne einer Gasleitung zu verstehen.

Um dabei trotz kompakter Bauweise eine möglichst langen Ausbrandkanal unterbringen zu können, ist der vom Ende des Fallstromschachtes ausgehende Ausbrandkanal nach einer besonders bevorzugten Ausführungsform spiralförmig oder angenähert spiralförmig bis zu seiner Ausmündung in den Aschesammelraum erstreckt. Unter spiralförmig oder angenähert spiralförmig ist beispielsweise auch eine mehr oder weniger lange Kreisbogenführung des Ausbrandkanales zu verstehen, wobei dieser in seiner Länge mindestens der Länge des Fallstromschachtes entsprechend bemessen ist.

Bezüglich vorteilhafter Ausführungsformen wird auf die abhängigen Patentansprüche verwiesen, die sich u. a. auf Folgendes beziehen:

Mit Rücksicht auf die zentrische Gaseinleitung in den Zwischenboden, ist dieser füllraumseitig bevorzugt in Form eines Trichters ausgebildet.

Ferner ist der Zwischenboden, und zwar unter Berücksichtung fertigungstechnischer Aspekte, aus einem den Trichter mit seiner Ausmündung enthaltendem ersten Bodenteil gebildet, an das ein den Fallstromschacht, die Sekundärluft-Zufuhrkanäle und den Ausbrandkanal enthaltendes weiteres, im Aschfallsammelraum angeordnetes, zweites Bodenteil angeschlossen ist, wobei wiederum das zweite Bodenteil aus einem Oberteil und einem Unterteil gebildet ist. Das Ober- und das Unterteil bilden dabei zu ihrer Trennebene hin jeweils offene Hälften des Ausbrandkanales.

Um die Zufuhrkanäle für die Sekundärluft günstig ausformen zu können, ist außerdem das zweite Bodenteil zum darüber befindlichen ersten Bodenteil hin mit einem die Luftzufuhrkanäle schießschartenartig enthaltenden Anschlußsteg versehen.

Da der Zwischenboden bzw. dessen Teile im Gesamtgehäuse auf zweckmäßige Weise gehaltert werden müssen, sind das zweite Bodenteil oberseitig und das erste Bodenteil unterseitig an einer den Aschfallsammelraum vom Füllraum trennenden, mit Fallstromschachtdurchgriffsöffnung versehenen Gehäusewand angeordnet, was noch näher erläutert wird.

Um keine separaten Wärmetauscher am bzw. im Heizkessel vorsehen zu müssen, wie dies beispielsweise beim Kessel nach der genannten DE 37 37 661 A1 der Fall ist, ist das Gehäuse mindestens oberhalb des Aschfallsammelraumes wasserführend ausgebildet und dafür in bekannter Weise mit Vor-und Rücklaufanschlüssen versehen, wobei dann ein oder mehrere zu einem Abgasanschluss führende, vom Aschfallsammelraum nach oben abgehende, den Rauchgasabzug bildende Heizgaszüge den wasserführenden Teil des Gehäuses durchgreifen.

Der erfindungsgemäße Heizkessel mit seinen vorteilhaften Ausführungsformen gemäß der abhängigen Patentansprüche wird nachfolgend anhand der zeichnerischen Darstellung von Ausführungsbeispielen näher erläutert.

Es zeigt
- Figur 1: einen Längsschnitt durch eine bevorzugte Ausführungsform des erfindungsgemäßen Heizkessels;
- Figur 2: einen Schnitt längs Linie II-II in Figur 1;
- Figur 3: eine Draufsicht auf den Zwischenboden mit der Sekundärluftzufuhr; und
- Figur 4: eine Draufsicht auf das Oberteil von der Teilungsebene her gesehen.

Der Heizkessel für Bio-Festbrennstoffe gemäß den Figuren 1 bis 4 besteht aus einem Gehäuse mit einem oberen, eine Primärluftzufuhr 4 aufweisenden Brennstoff-Füllraum 2, unter dem, durch einen Zwischenboden 9 abgeteilt, ein Aschfallsammelraum 6 mit Rauchgasabzug 7 angeordnet ist, wobei im Zwischenboden 9 eine mit einer Sekundärluftzufuhr 5 versehene, zum Aschfallsammelraum 6 führende und in Form eines Fallstromschachtes 8 ausgebildete Vergasungs- und Brennzone 3 angeordnet ist, wobei vom unteren Ende 12 des Fallstromschachtes 8 aus ein quer zur Achse des Fallstromschachtes 8 orientierter, in den Aschfallsammelraum 6 ausmündender Ausbrandkanal 13 abgeht.

Der Füllraum 2 ist durch eine verschließbare Füllöffnung 28 und der Aschfallsammelraum 6 durch eine verschließbare Wartungs- und Entnahmeöffnung 29 zugänglich.

Für einen solchen Heizkessel ist nun unter Verweis auf Figuren 1 bis 4 erfindungsgemäß vorgesehen, dass der Ausbrandkanal 13 in Hauptströmungsrichtung gekrümmt ausgebildet ist.

Ferner ist die im Zwischenboden 9 befindliche Vergasungs- und Brennzone 3 in Form eines füllraumseitig mit einem Rost 11 abgedeckten, zentrisch im Zwischenboden angeordneten Fallstromschachtes 8 ausgebildet, dessen Wandung die Sekundärluftzufuhr 5 enthält, und von dessen unterem Ende aus ein im Wesentlichen quer zur Achse A des Fallstromschachtes 8 orientierter, in den Aschfallsammelraum 6 ausmündender Ausbrandkanal 13 abgeht.

Dieser Ausbrandkanal 13, der vom Ende des Fallstromschachtes 8 ausgeht, erstreckt sich, wie in Figur 2 und 3 verdeutlicht, spiralförmig oder angenähert schnecken- bzw. spiralförmig bis zu seiner Ausmündung 14 in den Aschfallsammelraum 6. Unter spiralförmig erstreckt ist dabei jede stetig verlaufende, bogenförmige bzw. kreisbogenförmige Führung des Ausbrandkanales 13 zu verstehen, die sich vom zentrischen Fallstromschacht 8 aus nicht direkt radial zum Aschfallsammelraum 6 erstreckt. Der Ausbrandkanal 13 ist dabei länger als der Fallstromschacht 8, vorzugsweise mehr als doppelt so lang wie der Fallstromschacht 8 ausgebildet. Diese Maßgabe führt zu einer sehr langen Ausbrandstrecke bei gleichzeitig kompakter Bauweise des Heizkessels.

Der Zwischenboden 9 ist unter Verweis auf die Figuren 1 und 2 füllraumseitig in Form eines flachen Trichters 10 ausgebildet, um im unteren Randbereich des Füllschachtes 2 keinen umlaufenden Todraumzwickel entstehen zu lassen.

Außerdem ist der Zwischenboden 9 aus einem den Trichter 10 mit seiner Ausmündung enthaltendem Bodenteil 15 gebildet, an das ein den Fallstromschacht 8, die Sekundärluftzufuhr 5 bzw. die Luftzufuhrkanäle 17 und den Ausbrandkanal 13 enthaltendes weiteres, im Aschfallsammelraum 6 angeordnetes, zweites Bodenteil 16 angeschlossen ist, wobei vorteilhaft das zweite Bodenteil 16 wiederum aus einem Oberteil 32 und einem Unterteil 18 gebildet ist. Diese Ober- 32 und Unterteile 18 (siehe Figur 3 und 4) bilden dabei zu ihrer Trennebene E hin offene Hälften des Ausbrandkanales 13, die im zusammengefügten Zustand den bis auf die Ein- und Ausströmöffnung (Ausmündung 14) ringsum geschlossenen leitungsartigen Ausbrandkanal 13 bilden. Die Gestaltung des Fallstromschachtoberteiles im Bodenteil 15 des Zwischenbodens 9 kann zwar bevorzugt, aber muss nicht zwingend, wie in Figur 1 dargestellt, ausgeführt sein, d. h. mit einem separat einsetzbaren Düsenstein 31 bzw. Tragring für den Rost 11.

Zur Ausbildung der Sekundärluftzufuhr 5 ist unter Verweis auf Figur 1 und 2 das zweite Bodenteil 16 zum ersten Bodenteil 15 hin mit einem die Luftzufuhrkanäle 17 schießschartenartig enthaltenden Anschlußsteg 19 versehen, der von einem weiteren Steg 33 umgeben ist, der mit seinen Enden die Einmündung 25 der Sekundärluft bildet und damit an eine Öffnung (nicht dargestellt) in der Wandung des Aschfallsammelraumes 6 angeschlossen ist.

Für die Anordnung des Zwischenbodens 9 zur unteren Begrenzung des Füllraumes 2, sind, wie aus Figur 1 ersichtlich, das erste Bodenteil 15 unterseitig und das zweite Bodenteil 16 oberseitig an einer den Aschfallsammelraum 6 vom Brennstoff-Füllraum 2 trennenden, mit Fallstromschachtdurchgriffsöffnung 21 versehenen Gehäusewand 20 angeordnet. Um das blockartige, zweite Bodenteil 16 mit seinem inneren Ausbrandkanal 13 im Aschfallsammelraum 6 zu fixieren, ist dieses, wie beispielsweise in den Figuren 1 und 2 dargestellt, wärmeisoliert auf einen Träger 27 aufgesockelt.

Abgesehen davon, dass das Gehäuse mit einer äußeren Wärmeisolierung und insbesondere im Aschfallsammelraum 6 angeordneten Wärmetauscherelementen versehen sein kann, ist das Gehäuse bevorzugt mindestens oberhalb des Aschfallsammelraumes 6 doppelwanding wasserführend ausgebildet und mit Vor- und Rücklaufanschlüssen 22, 34 versehen, wobei dann zu einem Abgasanschluss 23 führende, vom Aschfallsammelraum 6 abgehende, den Rauchgasabzug 7 bildende Heizgaszüge 24 den wasserführenden Teil des Gehäuses durchgreifen. Bei dieser bevorzugten Ausführungsform sind entsprechende, den wasserführenden Raum durchgreifende Kanäle 26 für die Primärluftzufuhr zu den Primärluftöffnungen 30 vorhanden. Die Sekundärluftzufuhr 5 zu den schießschartenartigen, im oberen Bereich des Fallstromschachtes 8 ausmündenden Luftzufuhrkanälen 17 erfolgt von außen direkt durch die Einmündung 25 (siehe Figur 4). Nicht besonders dargestellt ist die vorzugsweise sensorgesteuerte Regelbarkeit der Sekundärluftzufuhr, um eine optimale Verbrennung bei allen Lastzuständen zu gewährleisten.

### Bezugszeichenliste

- 2: Brennstoff-Füllraum
- 3: Vergasungs- und Nachbrennzone
- 4: Primärluftzufuhr
- 5: Sekundärluftzufuhr
- 6: Aschfallsammelraum
- 7: Rauchgasabzug
- 8: Fallstromschacht
- 9: Zwischenboden
- 10: Trichter
- 11: Rost
- 13: Ausbrandkanal
- 14: Ausmündung
- 15: erster Bodenteil
- 16: zweiter Bodenteil
- 17: Luftzufuhrkanäle
- 18: Unterteil
- 19: Anschlußsteg
- 20: Gehäusewand
- 21: Fallstromschachtdurchgriffsöffnung
- 22: Vorlaufanschluss
- 23: Abgasanschluss
- 24: Heizgaszüge
- 25: Einmündung
- 26: Kanal
- 27: Träger
- 28: Füllöffnung
- 29: Wartungs- und Entnahmeöffnung
- 30: Primärluftöffnung
- 31: Düsenstein
- 32: Oberteil
- 33: Steg
- 34: Rücklaufanschluss

## Patentansprüche

1. Heizkessel für Bio-Festbrennstoffe, bestehend aus einem Gehäuse mit einem eine Primärluftzufuhr (4) aufweisenden Brennstoff-Füllraum (2), unter dem, durch einen Zwischenboden (9) abgeteilt, ein Aschfallsammelraum (6) angeordnet ist, wobei im Zwischenboden (9) eine mit einer Sekundärluftzufuhr (5) versehene, zum Aschfallsammelraum (6) führende und in Form eines Fallstromschachtes (8) ausgebildete Vergasungs- und Brennzone (3) angeordnet ist, wobei vom unteren Ende des Fallstromschachtes (8) aus ein quer zur Achse des Fallstromschachtes (8) orientierter, in den Aschfallsammelraum (6) ausmündender Ausbrandkanal (13) abgeht,
**dadurch gekennzeichnet,**
**dass** der Ausbrandkanal (13) in Hauptströmungsrichtung gekrümmt ausgebildet ist.

2. Heizkessel nach Anspruch 1,
**dadurch gekennzeichnet,**
**dass** der Ausbrandkanal (13) bogenförmig, vorzugsweise kreisbogenförmig, erstreckt ausgebildet ist.

3. Heizkessel nach Anspruch 1 oder 2,
**dadurch gekennzeichnet,**
**dass** der Ausbrandkanal (13) länger als der Fallstromschacht (8), vorzugsweise mehr als doppelt so lang wie der Fallstromschacht (8) ausgebildet ist.

4. Heizkessel nach einem der Ansprüche 1 bis 3,
**dadurch gekennzeichnet,**
**dass** der vom Ende des Fallstromschachtes (8) ausgehende Ausbrandkanal (13) spiral- oder angenähert spiralförmig bis zu seiner Ausmündung (14) erstreckt ausgebildet ist.

5. Heizkessel nach einem der Ansprüche 1 bis 4,
**dadurch gekennzeichnet,**
**dass** der Zwischenboden (9) aus einem ersten, füllraumseitigen Bodenteil (15) gebildet ist, an das ein den Fallstromschacht (8), die Sekundärluftzufuhr (5) und den Ausbrandkanal (13) enthaltendes, im Aschesammelraum (6) angeordnetes, zweites Bodenteil (16) angeschlossen ist.

6. Heizkessel nach Anspruch 5,
**dadurch gekennzeichnet,**
**dass** das zweite Bodenteil (16) aus einem Ober- (32) und einem Unterteil (18) gebildet ist.

7. Heizkessel nach Anspruch 6,
**dadurch gekennzeichnet,**
**dass** das Ober- (32) und das Unterteil (18) zu ihrer Trennebene (E) hin offene Hälften des Ausbrandkanals (13) bilden.

8. Heizkessel nach einem der Ansprüche 5 bis 7,
**dadurch gekennzeichnet,**
**dass** das zweite Bodenteil (16) zum ersten Bodenteil (15) hin mit einem Anschlusssteg (19) versehen ist, der die aus schießschartenartig angeordneten Luftzufuhrkanälen (17) gebildete Sekundärluftzufuhr (5) aufweist.

9. Heizkessel nach einem der Ansprüche 5 bis 8,
**dadurch gekennzeichnet,**
**dass** das erste Bodenteil (15) unterseitig und das zweite Bodenteil (16) oberseitig an einer den Aschfallsammelraum (6) vom Brennstoff-Füllraum (2) trennenden, mit einer Fallstromschachtdurchgriffsöffnung (21) versehenen Gehäusewand (20) angeordnet sind.

10. Heizkessel nach einem der Ansprüche 1 bis 9,
**dadurch gekennzeichnet,**
**dass** der Fallstromschacht (8) füllraumseitig mit einem Rost (11) abgedeckt und unter dem Rost (11) ein einen Einströmbereich des Fallstromschachtes (8) bildender Düsenstein (31) angeordnet ist.

## Claims

1. A heating boiler for solid biofuels consisting of a housing comprising a fuel filling chamber (2) having a primary air supply (4) below which, separated by an intermediate floor (9), is an ash collecting chamber (6), wherein a gasification and combustion zone (3) provided with a secondary air supply (5), leading to the ash collecting chamber (6) and configured in the form of a down-draught chute (8) is disposed in the intermediate floor (9), wherein a burn-up duct (13) oriented transversely to the axis of the down-draught chute (8) and discharging into the ash collecting chamber (6) leads from the lower end of the down-draught chute (8),
**characterised in**
**that** the burn-up duct (13) is configured as curved in the main direction of flow.

2. The heating boiler according to claim 1,
**characterised in**
**that** the burn-up duct (13) is configured as extended in an arc shape, preferably in a circular-arc shape.

3. The heating boiler according to claim 1 or 2,
**characterised in**
**that** the burn-up duct (13) is configured to be longer than the down-draught chute (8), preferably more than twice as long as the down-draught chute (8).

4. The heating boiler according to one of claims 1 to 3,
**characterised in**
**that** the burn-up duct (13) starting from the end of the down-draught chute (8) is configured to be extended in a spiral or approximately spiral shape as far as its outlet (14).

5. The heating boiler according to one of claims 1 to 4,
**characterised in**
**that** the intermediate floor (9) is formed from a first floor part (15) on the filling chamber side to which is connected a second floor part (16) containing the down-draught chute (8), the secondary air supply (5) and the burn-up duct (13) which is located in the ash collecting chamber (6).

6. The heating boiler according to claim 5,
**characterised in**
**that** the second floor part (16) is formed from an upper (32) and a lower part (18).

7. The heating boiler according to claim 6,
**characterised in**
**that** the upper (32) and the lower part (18) form halves of the burn-up duct (13) which are open towards their dividing plane (E).

8. The heating boiler according to one of claims 5 to 7,
**characterised in**
**that** the second floor part (16) is provided with a connecting web (19) towards the first floor part (15) which comprises the secondary air supply (5) formed from air supply ducts (17) arranged in a crenellated manner.

9. The heating boiler according to one of claims 5 to 8,
**characterised in**
**that** the first floor part (15) is disposed with its underside and the second floor part (16) is disposed with its upper side on a housing wall (20) separating the ash collecting chamber (6) from the fuel filling chamber (2), and provided with a down-draught chute access opening (21).

10. The heating boiler according to one of claims 1 to 9,
**characterised in**
**that** on the filling chamber side the down-draught chute (8) is covered with a grate (11) and located below the grate (11) is a burner block (31) forming an inflow region of the down-draught chute (8).

## Revendications

1. Chaudière pour biocombustibles solides, constituée d'un caisson avec un espace de chargement de combustible (2) comportant une arrivée d'air primaire (4), sous lequel est prévu un espace de collecte de cendres (6), séparé par un fond intermédiaire (9), une zone de combustion et de gazéification (3) formée comme un compartiment à flux descendant (8), pourvue d'une arrivée d'air secondaire (5) et menant à la chambre de collecte de cendres, étant prévue dans le fond intermédiaire (9), un canal de combustion (13) débouchant dans l'espace de collecte de cendres (6) à partir de l'extrémité inférieure du compartiment à flux descendant (8), tout en étant orienté perpendiculairement à l'axe du compartiment à flux descendant (8),
**caractérisée en ce que**
le canal de combustion (13) est conçu de manière courbe dans le sens d'écoulement principal.

2. Chaudière selon la revendication 1,
**caractérisée en ce que**
le canal de combustion (13) est conçu de manière à s'étendre en forme d'arc, de préférence en forme d'arc de cercle.

3. Chaudière selon la revendication 1 ou 2,
**caractérisée en ce que**
le canal de combustion (13) est conçu de manière à être plus long que le compartiment à flux descendant (8), de préférence deux fois plus long que le compartiment à flux descendant (8).

4. Chaudière selon l'une des revendications 1 à 3,
**caractérisée en ce que**
le canal de combustion (13) partant de l'extrémité du compartiment à flux descendant (8) est conçu de manière à s'étendre en forme de spirale ou de quasi-spirale jusqu'à son débouché (14).

5. Chaudière selon l'une des revendications 1 à 4,
**caractérisée en ce que**
le fond intermédiaire (9) est constitué d'un premier élément de fond (15) situé sur le côté de l'espace de chargement, auquel est relié un deuxième élément de fond (16) installé dans l'espace de collecte de cendres (6) et contenant le compartiment à flux descendant (8), l'arrivée d'air secondaire (5) et le canal de combustion (13).

6. Chaudière selon la revendication 5,
**caractérisée en ce que**
le deuxième élément de fond (16) est constitué d'une partie supérieure (32) et d'une partie inférieure (18).

7. Chaudière selon la revendication 6,
**caractérisée en ce que**
la partie supérieure (32) et la partie inférieure (18) forment des moitiés ouvertes du canal de combustion (13) au niveau de leur plan de séparation (E).

8. Chaudière selon l'une des revendications 5 à 7,
**caractérisée en ce que**
du côté du premier élément de fond (15), le deuxième élément de fond (16) est pourvu d'une tige de raccord (19) comportant l'arrivée d'air secondaire (5) formée des conduits d'arrivée d'air (17) disposés à la façon d'une meurtrière.

9. Chaudière selon l'une des revendications 5 à 8,
**caractérisée en ce que**
le premier élément de fond (15) du côté inférieur et le deuxième élément de fond (16) du côté supérieur sont installés sur une paroi de caisson (20) pourvue d'une ouverture de passage de compartiment de collecte de cendres (21), séparant l'espace de collecte de cendres (6) de l'espace de chargement de combustible (2).

10. Chaudière selon l'une des revendications 1 à 9,
**caractérisée en ce que**
le compartiment à flux descendant (8) est recouvert d'une grille (11) du côté de l'espace de chargement et **en ce qu'**un bloc de brûleur (31) formant une région d'admission du compartiment à flux descendant (8) est installé sous la grille (11).
